# EUROPÄISCHE PATENTANMELDUNG

(11) **EP 1 347 535 A2**
(43) Veröffentlichungstag der Anmeldung: **24.09.2003**
(21) Anmeldenummer: 03003998.6
(22) Anmeldetag: 24.02.2003
(51) Int. Cl.: H01R 9/26

(54) **Querverbinder für Reihenklemmen**

(30) Priorität: 21.03.2002 DE 10212511
(71) Anmelder: Conrad, Gerd, D-33104 Paderborn (DE); Hölscher, Heinrich, D-33098 Paderborn (DE)
(72) Erfinder: Stollburges, Martin, 33100 Paderborn (DE)
(74) Vertreter: Schirmer, Siegfried, Dipl.-Ing.

(57) **Zusammenfassung**

Querverbinder für Reihenklemmen mit einer Schienenleiste mit mindestens zwei kammzinkenartig daran angeordneten Steckern, die jeweils zwei Kontaktschenkel aufweisen, die zur Erzeugung von Kontaktkräften federnd ausgebildet sind und deren freie, gegeneinander bewegbare Endabschnitte Kontaktzonen bilden, mit denen sie in Stecköffnungen von Stromschienen benachbart angeordneter Reihenklemmen einrastbar und kontaktierbar sind, dadurch gekennzeichnet, daß die Kontaktkräfte quer zu der Schienenleiste gerichtet sind und die Kontaktschenkel Federabschnitte aufweisen, an denen sie zur Vergrößerung der Kontaktkräfte gegeneinander abstützbar sind.

## Beschreibung

Die Erfindung betrifft einen Querverbinder für Reihenklemmen mit einer Schienenleiste und mindestens zwei kammzinkenartig daran angeordneten Steckern, die je zwei Kontaktschenkel aufweisen, die zur Erzeugung von Kontaktkräften federnd ausgebildet sind und deren freie, gegeneinander bewegbare Endabschnitte Kontaktzonen bilden, mit denen sie in Stecköffnungen von Stromschienen benachbart angeordneter Reihenklemmen einrastbar und kontaktierbar sind

Ein derartiger Querverbinder ist bspw. aus der DE 44 11 306 C1 bekannt. Bei diesem Querverbinder sind die Federkräfte der Kontaktschenkel parallel zur Längsrichtung der Schienenleiste gerichtet, d.h. die Federkräfte werden durch eine elastische Auslenkung der Kontaktschenkel in der genannten Richtung erzeugt, was voraussetzt, daß die Öffnungen der Stromschienen, in die die Kontaktschenkel einzustecken sind, sehr geringe Toleranzen bezüglich ihres gegenseitigen Abstands (des Abstands von Reihenklemme zu Reihenklemme) aufweisen. Dies ist nicht immer einzuhalten, so daß es zu Fehlkontaktierungen oder sogar zu Beschädigungen des Querverbinders kommen kann.

Die Erfindung hat sich zur Aufgabe gestellt, einen gattungsgemäßen Querverbinder dahingehend zu verbessern, daß eine größere Unempfindlichkeit gegenüber Abstandstoleranzen der Reihenklemme unter Beibehaltung einer hohen Kontaktkraft erzielt wird.

Diese Aufgabe wird erfindungsgemäß bei einem gattungsgemäßen Querverbinder dadurch gelöst, daß die Kontaktkräfte quer zu der Schienenleiste gerichtet sind und die Kontakischenkel Federabschnitte aufweisen, an denen sie zur Vergrößerung der Kontaktkräfte gegeneinander abstützbar ist.

Zweckmäßigerweise ist vorgesehen, daß die Kontaktschenkel im Bereich der Federabschnitte mindestens einen Vorsprung aufweisen, mit dem sie gegeneinander abstützbar sind.

Es kann vorgesehen sein, daß die Kontaktschenkel in einem ersten, benachbart zu der Schienenleiste befindlichen Bereich der Federabschnitte aneinanderliegen. In einem an den ersten Bereich anschließenden zweiten Bereich der Federabschnitte können die Kontaktschenkel einen gegenseitigen Abstand aufweisen, wobei sie in dem zweiten Bereich gegeneinander abstützbar sein können. Weiter kann vorgesehen sein, daß die Kontaktschenkel in dem zweiten Bereich der Federabschnitte jeweils einen abgewinkelten Abschnitt aufweisen, mit dem sie gegeneinander abstützbar sind, wobei weiter vorgesehen sein kann, daß der abgewinkelte Abschnitt jeweils eine Anlagefläche aufweist, mit der die Kontaktschenkel gegeneinander abgestützt sind. Die freien Endabschnitte können sich an die abgewinkelten Abschnitte anschließen.

Die Erfindung sieht weiter vor, daß die freien Endabschnitte von Kontaktschenkeln, die demselben Stecker zugeordnet sind, aneinanderliegen.

In weiterer Ausgestaltung kann vorgesehen sein, daß der Querbinder aus zwei Querverbinderabschnitten gebildet ist, die jeweils einen Schienenleistenabschnitt und mindestens zwei davon abgehende Kontaktschenkel umfassen. In diesem Falle kann vorgesehen sein, daß jeder Querverbinderabschnitt einteilig aus Blech gestanzt ist. Zweckmäßigerweise erstrecken sich die Schienenleiterabschnitte und die ersten Bereiche der Federabschnitte der Kontaktschenkel in einer Ebene.

Es kann vorgesehen sein, daß die zweiten Bereiche der Federabschnitte gegenüber den ersten Bereichen abgekröpft sind.

Erfindungsgemäß ist weiter vorgesehen, daß sich die abgewinkelten Abschnitte der Kontaktschenkel senkrecht zur Ebene der Schienenleiterabschnitte erstrecken.

Bevorzugt ist die Anordnung so, daß sich die freien Endabschnitte der Kontaktschenkel senkrecht zur Ebene der Schienenleiterabschnitte erstrecken.

Es kann vorgesehen sein, daß die Querverbinderabschnitte miteinander verrastbar sind. Hierzu können die Querverbinderabschnitte im Bereich der Schienenleisten mit komplementär zusammenwirkenden Verriegelungsansätzen und -ausnehmungen versehen sein.

In einer zweckmäßigen Ausgestaltung ist vorgesehen, daß die Querverbinderabschnitte je zwei Kontaktschenkel aufweisen, wobei die abgewinkelten Abschnitte eines Querverbinders an einander abgekehrten Längsseiten von dessen Federabschnitten und die abgewinkelten Abschnitte des anderen Querverbinders an einander zugekehrten Längsseiten von dessen Federabschnitten angeordnet sind, so daß die Querverbinderabschnitte ineinandersetzbar sind.

Bevorzugt ist vorgesehen, daß die Querverbinderabschnitte symmetrisch zu einer quer zu den Schienenleistenabschnitten verlaufenden Mittelebene sind.
In einer bevorzugten Ausführungsform ist vorgesehen, daß Kontaktschenkel, die demselben Stecker zugeordnet sind, identisch geformt sind.

In zweckmäßiger Weiterbildung der Erfindung ist vorgesehen, daß der Querverbinder im Bereich der Schienenleiste mit einer Kunststoffumhüllung versehen ist.

Die Erfindung wird nachfolgend anhand eines Ausführungsbeispiels erläutert, wobei auf eine Zeichnung Bezug genommen ist, in der
- Fig. 1: eine perspektivische Ansicht eines ersten Querverbinderabschnitts eines erfindungsgemäßen Querverbinders zeigt;
- Fig. 2: eine perspektivische Ansicht eines zweiten Querverbinderabschnitts eines erfindungsgemäßen Querverbinders zeigt;
- Fig. 3: eine perspektivische Ansicht der beiden Querverbinderabschnitte nach Fig. 1 und 2 beim Zusammenfügen zeigt;
- Fig. 4: einen erfindungsgemäßen Querverbinder im zusammengesetzten Zustand zeigt;
- Fig. 5: einen fertiggestellten erfindungsgemäßen Querverbinder zeigt;
- Fig. 6 und 7: perspektivische Ansichten sind, die das Einsetzen des erfindungsgemäßen Querverbinders in zwei Stromschienen benachbarter Reihenklemmen und das Zusammenwirken mit den darin befindlichen Öffnungen erläutern.

Zunächst sei unter Bezugnahme auf Fig. 1 bis 4 der grundsätzliche Aufbau eines erfindungsgemäßen Querverbinders erläutert. Der Querverbinder ist aus zwei komplementär zueinander ausgebildeten und miteinander zusammenwirkenden Querverbinderabschnitten 1a, 1b zusammengesetzt, deren Aufbau grundsätzlich gleich ist und aus Fig. 1 und 2 deutlich wird.

In der dargestellten Ausführungsform sind die Querverbinderabschnitte 1a, 1b aus Blech gestanzt und geprägt bzw. abgekantet, wobei jeder Querverbinderabschnitt einen ebenen Schienenleistenabschnitt 2a, 2b und zwei davon abgehende Kontaktschenkel 4a, 4b aufweist und hinsichtlich einer senkrecht zur Ebene des Schienenleistenabschnitts verlaufenden Mittelebene symmetrisch ausgebildet ist. An einem oberen Rand 6a bzw. 6b der Schienenleistenabschnitte 2a, 2b ist eine Verriegelungsöffnung 8 bzw. ein Verriegelungsansatz 10 ausgebildet, mit denen die Querverbinderabschnitte formschlüssig verriegelt zusammengefügt werden können (Fig. 3, 4).

Die Kontaktschenkel 4a, b weisen ausgehend von den Schienenleistenabschnitten 2a, b jeweils einen Federabschnitt 12a, 12b einen abgewinkelten Abschnitt 14a, 14b und einen freien Endabschnitt 16a, 16b auf. Ein erster Bereich 18a, 18b eines jeden Federabschnitts 12a, 12b liegt in einer gemeinsamen Ebene mit dem Schienenleistenabschnitt 2a, b, während ein zweiter Bereich 20a, 20b eines jeden Federabschnitts 12a, b über einen Kröpfungsbereich 22a, 22b an den ersten Bereich 18a, b angeschlossen und gegenüber diesem parallel versetzt ist. Die abgewinkelten Abschnitte 14a, b sind gegenüber den zweiten Bereichen 20a, b um 90° abgewinkelt, wobei die abgewinkelten Abschnitte 14a des ersten Querverbinderabschnitts 1a an bzw. fluchtend mit äußeren, voneinander abgekehrten Längsseiten 24a der Kontaktschenkel 4a angeordnet sind, während die abgewinkelten Abschnitte 14b des zweiten Querverbinderabschnitts 1b an bzw. fluchtend mit einander zugekehrten Längsseiten 24b der Kontaktschenkel 4b angeordnet sind.

Die freien Endabschnitte 16a des ersten Querverbinderabschnitts 1a sind über zueinander abgewinkelte Kröpfungsabschnitte 26a mit den abgewinkelten Abschnitten 14a verbunden und verlaufen zu diesen und zueinander parallel. Umgekehrt sind die freien Endabschnitte 16b des zweiten Querverbinderabschnitts 1b über voneinander weggerichtete Kröpfungsabschnitte 26b mit den abgewinkelten Abschnitten 14b verbunden und verlaufen ebenfalls zu diesen und zueinander parallel. Parallel zu den Schienenleistenabschnitten liegende Seitenflächen 19a, 19b der Endabschnitte 16a, b bilden Kontaktflächen.

Wie Fig. 3 und 4 zeigen, bilden jeweils zwei Kontaktschenkel 4a, b einen Stecker 3, 5 des in Fig. 4 im zusammengesetzten Zustand dargestellten Verbinders, wobei man den Darstellungen entnimmt, daß jeweils zwei Kontaktschenkel, die demselben Stecker 3 oder 5 zugeordnet sind bzw. diesen bilden, identisch geformt sind. Dies gilt für den in Fig. 1 links dargestellten Kontaktschenkel 4a und den in Fig. 2 rechts dargestellten Kontaktschenkel 4b einerseits und für den in Fig. 1 rechts dargestellten Kontaktschenkel 4a und den in Fig. 2 links dargestellten Kontaktschenkel 4b andererseits. Diese Gestaltung hat unter anderem zur Folge, daß nur ein Werkzeug mit zwei unterschiedlich (spiegelbildlich) gestalteten Formbereichen zur Herstellung der beiden Querverbinderabschnitte benötigt wird.

Die abgewinkelten Abschnitte 14a, b sind mit Anlageflächen 28a, 28b versehen, die im zusammengesetzten Zustand (Fig. 4) gegen Innenflächen 30a, 30b der zweiten Bereiche 20a, b der Federabschnitte 12a, b anliegen, so daß die Kontaktschenkel entgegen den durch sie erzeugten Kontaktkräften (Pfeile 32) gegeneinander abgestützt sind. Hieraus resultiert eine Vergrößerung der Kontaktfederkräfte, wie nachfolgend noch erläutert wird.

Unter Bezugnahme auf Fig. 4 sind bei einer Biegung der freien Endabschnitte 16a, b der Kontaktschenkel zueinander, d.h. entgegen der Richtung der Pfeile 32, an jedem Stecker 3, 5 zwei Abstützbereiche 34 vorhanden, jeweils gebildet durch eine Anlagefläche 28a, b und einen Teil einer gegenüberliegenden Innenfläche 30a, b, wodurch eine effektive Verkürzung der Federabschnitte 12a, b und eine Veränderung der Federcharakteristik und im Ergebnis eine Vergrößerung der Federkräfte 32 im Bereich der Endabschnitte 16a, b erreicht wird. Bei einer elastischen Bewegung der Endabschnitte 16a, b entgegen der Richtung der Pfeile 32a, b werden sowohl die ersten Bereiche 18a, b als auch die zweiten Bereiche 20a, b sowie die dazwischenliegenden Kröpfungsabschnitte 22a, b elastisch verformt, wobei sich die ersten Bereiche 18a, b der Federabschnitte aufgrund der Abstützwirkung bei 34 etwas durchbiegen und sich dadurch geringfügig voneinander entfernen können.

Im Vergleich zu den Federabschnitten 12a, b sind die abgewinkelten Abschnitte 14a, b, die Kröpfungsabschnitte 26a, b und die freien Endabschnitte 16a, b als im wesentlichen starr anzusehen, da das Blechmaterial, aus dem die Querverbinderabschnitte 1a, 1b hergestellt sind, in diesen Bereichen parallel zur Federrichtung (Pfeile 32) angeordnet ist und an einer elastischen Verformung praktisch nicht teilnimmt.

Fig. 5 zeigt einen fertiggestellten erfindungsgemäßen Querverbinder, bei dem ein oberer Bereich, der den Schienenleistenabschnitten 2a, b und den ersten Bereichen 18a, b der Federabschnitte 12a, b entspricht, mit einem Isoliergehäuse 55 versehen ist, das bspw. durch Umspritzen des entsprechenden Bereichs mit Kunststoff hergestellt sein kann.

Fig. 6 zeigt einen erfindungsgemäßen Querverbinder unmittelbar vor dem Einsetzen in zwei benachbarte Reihenklemmen, wobei der Übersichtlichkeit halber lediglich deren Stromschienen 40 und 42 dargestellt sind und der Querverbinder mit seinen Steckern 3, 5 in entsprechende Öffnungen 44, 46 der Stromschienen einzusetzen ist. Die Breite b der Öffnungen 44, 46 ist geringfügig größer als die Breite B der freien Endabschnitte 16a, b, wobei Anschrägungen 17 unter elastischer Verformung der Federabschnitte das Einsetzen erleichtern und Rastnasen 29 den Querverbinder im eingesetzten Zustand sichern.

Fig. 7 zeigt den Querverbinder im eingesetzten Zustand, wobei sämtliche freien Endabschnitte 16 im wesentlichen miteinander fluchten und die Federabschnitte 12 eine (beträchtliche) Kontaktkraft (Pfeil 48) an den Kontaktflächen 19a, b aufgebracht haben. Die Feder- bzw. Kontaktkräfte 48 entsprechen ersichtlich den Pfeilen 32 in Fig. 4. Erläuterungshalber ist in Fig. 7 noch eine Tragschiene 50 angedeutet, die (in deren Längsrichtung 52 hintereinander) der Montage einer Anzahl von benachbart angeordneten Reihenklemmen dient. Wie man der Darstellung entnimmt, sind die Kontaktkräfte 48 des Querverbinders quer zur Längsrichtung 52 der Tragschiene 50 gerichtet. Da die Abmessung der Stecköffnungen 44, 46 in Längsrichtung 52 größer ist als quer dazu (Breite b), wird eine Toleranz hinsichtlich des Abstandsmaßes benachbarter Stromschienen bzw. deren Öffnungen 44, 46 erreicht.

Wie ferner insbesondere aus Fig. 5 und 6 deutlich wird, erzeugen die paarweise entgegengesetzten Kontaktkräfte 48 (bzw. 32) an den beiden Steckern 3, 5 entgegengesetzte interne Drehmomente, so daß ein vorteilhafter interner Kräfte- bzw. Momentenausgleich resultiert.

### Bezugszeichenliste:

- 1 a, b: Querverbinderabschnitt
- 2a, b: Schienenleistenabschnitt
- 3: Stecker
- 4a, b: Kontaktschenkel
- 5: Stecker
- 6a, b: oberer Rand (von 2)
- 8: Verriegelungsöffnung
- 10: Verriegelungsansatz
- 12a, b: Federabschnitt
- 14a, b: abgewinkelter Abschnitt
- 16a, b: freier Endabschnitt
- 17: Anschrägung
- 18a, b: erster Bereich
- 19a, b: Seitenflächen (Kontaktflächen)
- 20a, b: zweiter Bereich
- 22a, b: Kröpfungsabschnitt
- 24a: einander abgekehrte Längsseiten
- 24b: einander zugekehrte Längsseiten
- 26a, b: Kröpfungsabschnitt
- 28a, b: Anlagefläche
- 29: Rastnase
- 30a, b: Innenfläche (von 20)
- 32: Pfeil
- 34: Abstützbereich
- 40, 42: Stromschiene
- 44, 46: Stecköffnung
- 48: Pfeil
- 50: Tragschiene
- 52: Längsrichtung (von 50)
- 55: Isoliergehäuse
- b: Breite (von 44, 46)
- B: Breite (von 16a, b)

## Patentansprüche

1. Querverbinder für Reihenklemmen mit einer Schienenleiste (2a, 2b) mit mindestens zwei kammzinkenartig daran angeordneten Steckern (3, 5), die jeweils zwei Kontaktschenkel (4a, 4b) aufweisen, die zur Erzeugung von Kontaktkräften (48) federnd ausgebildet sind und deren freie, gegeneinander bewegbare Endabschnitte (16a, 16b) Kontaktzonen (19a, 19b) bilden, mit denen sie in Stecköffnungen (44, 46) von Stromschienen (40, 42) benachbart angeordneter Reihenklemmen einrastbar und kontaktierbar sind, **dadurch gekennzeichnet, daß** die Kontaktkräfte (48) quer zu der Schienenleiste (2a, 2b) gerichtet sind (32) und die Kontaktschenkel (4a, 4b) Federabschnitte (12a, 12b) aufweisen, an denen sie zur Vergrößerung der Kontaktkräfte (48) gegeneinander abstützbar sind.

2. Querverbinder nach Anspruch 1, **dadurch gekennzeichnet, daß** die Kontaktschenkel (4a, 4b) im Bereich der Federabschnitte (12a, 12b) mindestens einen Vorsprung (14a, 14b) aufweisen, mit dem sie gegeneinander abstützbar sind.

3. Querverbinder nach Anspruch 1 oder 2, **dadurch gekennzeichnet, daß** die Kontaktschenkel (4a, 4b) in einem ersten, benachbart zu der Schienenleiste (2a, 2b) befindlichen Bereich (18a, 18b) der Federabschnitte (12a, 12b) aneinanderliegen.

4. Querverbinder nach Anspruch 3, **dadurch gekennzeichnet, daß** die Kontakschenkel (4a, 4b) in einem an dem ersten Bereich (18a, 18b) anschließenden zweiten Bereich (20a, 20b) der Federabschnitte (12a, 12b) einen gegenseitigen Abstand aufweisen.

5. Querverbinder nach Anspruch 4, **dadurch gekennzeichnet, daß** die Kontaktschenkel in dem zweiten Bereich (20a, 20b) gegeneinander abstützbar sind.

6. Querverbinder nach Anspruch 5, **dadurch gekennzeichnet, daß** die Kontaktschenkel (4a, 4b) in dem zweiten Bereich (20a, 20b) der Federabschnitte (12a, 12b) jeweils einen abgewinkelten Abschnitt (14a, 14b) aufweisen, mit dem sie gegeneinander abstützbar sind.

7. Querverbinder nach Anspruch 6, **dadurch gekennzeichnet, daß** der abgewinkelte Abschnitt (14a, 14b) jeweils eine Anlagefläche (28a, 28b) aufweist, mit der die Kontaktschenkel gegeneinander abgestützt sind.

8. Querverbinder nach Anspruch 6 oder 7, **dadurch gekennzeichnet, daß** sich die freien Endabschnitte (16a, 16b) an die abgewinkelten Abschnitte (14a, 14b) anschließen.

9. Querverbinder nach einem der vorangehenden Ansprüche, **dadurch gekennzeichnet, daß** die freien Endabschnitte (16a, 16b) von Kontaktschenkeln (4a, 4b), die demselben Stecker (3, 5) zugeordnet sind, aneinanderliegen.

10. Querverbinder nach einem vorangehenden Ansprüche, **dadurch gekennzeichnet, daß** der Querverbinder aus zwei Querverbinderabschnitten (1a, 1b) gebildet ist, die jeweils einen Schienenleistenabschnitt (2a, 2b) und mindestens zwei davon abgehende Kontaktschenkel (4, 4b)aufweisen.

11. Querverbinder nach Anspruch 10, **dadurch gekennzeichnet, daß** jeder Querverbinderabschnitt (1a, 1b) einteilig aus Blech gestanzt ist.

12. Querverbinder nach Anspruch 10 oder 11, **dadurch gekennzeichnet, daß** sich die Schienenleistenabschnitte (2a, 2b) und die ersten Bereiche (18a, 18b) der Federabschnitte (12a, 12b) der Kontaktschenkel (4a, 4b) in einer Ebene erstrecken.

13. Querverbinder nach einem der Ansprüche 10 bis 12, **dadurch gekennzeichnet, daß** die zweiten Bereiche (20a, 20b) der Federabschnitte (12a, 12b) gegenüber den ersten Bereichen (18a, 18b) abgekröpft sind.

14. Querverbinder nach einem der Ansprüche 6 bis 13, **dadurch gekennzeichnet, daß** sich die abgewinkelten Abschnitte (14a, 14b) der Kontaktschenkel (4a, 4b) senkrecht zur Ebene der Schienenleistenabschnitte (2a, 2b) erstrecken.

15. Querverbinder nach einem der Ansprüche 10 bis 14, **dadurch gekennzeichnet, daß** sich die freien Endabschnitte (16a, 16b) der Kontaktschenkel (4a, 4b) senkrecht zur Ebene der Schienenleistenabschnitte (2a, 2b) erstrecken.

16. Querverbinder nach einem der Ansprüche 10 bis 15, **dadurch gekennzeichnet, daß** die Querverbinderabschnitte (1, 2) miteinander verrastbar sind.

17. Querverbinder nach Anspruch 16, **dadurch gekennzeichnet, daß** die Querverbinderabschnitte (1a, 1b) im Bereich der Schienenleistenabschnitte (2a, 2b) mit komplementär zusammenwirkenden Verriegelungsansätzen (10) und Verriegelungsausnehmungen (8) versehen sind.

18. Querverbinder nach einem der Ansprüche 10 bis 17, **dadurch gekennzeichnet, daß** die Querverbinderabschnitte (1a, 1b) je zwei Kontaktschenkel (4a, 4b) aufweisen. wobei die abgewinkelten Abschnitte (14a) eines Querverbinderabschnitts (1a) an einander abgekehrten Längsseiten (24a) von dessen Federabschnitten (12a) und die abgewinkelten Abschnitte (14b) des anderen Querverbinders (1b) an einander zugekehrten Längsseiten (24b) von dessen Federabschnitten (12b) angeordnet sind. so daß die Querverbinderabschnitte (1a, 1b) komplementär ineinandersetzbar sind.

19. Querverbinder nach Anspruch 18, **dadurch gekennzeichnet, daß** die Querverbinderabschnitte (1a, 1b) symmetrisch zu einer quer zu den Schienenleistenabschnitten (2a, 2b) verlaufenden Mittelebene sind.

20. Querverbinder nach Anspruch 18 oder 19, **dadurch gekennzeichnet, daß** Kontaktschenkel (4a, 4b), die demselben Stecker zugeordnet sind, identisch geformt sind.

21. Querverbinder nach einem der Ansprüche 10 bis 20, **dadurch gekennzeichnet, daß** der Querverbinder im Bereich der Schienenleiste mit einem Isoliergehäuse (55) versehen ist.
